# EUROPÄISCHE PATENTSCHRIFT

(11) **EP 0 132 798 B1**
(45) Veröffentlichungstag und Bekanntmachung des Hinweises auf die Patenterteilung: **20.05.1987**
(21) Anmeldenummer: 84108578.0
(22) Anmeldetag: 20.07.1984
(51) Int. Cl.: F02M 57/02, F02M 59/28, F02M 59/48

(54) **Pumpdüse für die Kraftstoffeinspritzung bei Brennkraftmaschinen**
Injector pump unit for fuel injection at internal-combustion engines
Pompe-injecteur pour l'injection du combustible dans des moteurs à combustion interne

(30) Priorität: 29.07.1983 DE 3327398; 28.03.1984 DE 3411406
(43) Veröffentlichungstag der Anmeldung: 13.02.1985
(73) Patentinhaber: ROBERT BOSCH GMBH, 70442 Stuttgart (DE)
(72) Erfinder: Leblanc, Jean, F-69003 Lyon (FR); Pigeroulet, Jean, F-69100 Villeurbanne (FR); Rossignol, François, F-69440 Mornant (FR)

## Beschreibung

### Stand der Technik

Die Erfindung geht aus von einer Pumpdüse gemäß dem gattungsbildenden Oberbegriff des Hauptanspruchs. Es ist bereits eine Pumpdüse dieser Bauart bekannt (US-A-2 144 662), bei der Kolbeneinspritzpumpe und Einspritzdüse in einem gemeinsamen Pumpengehäuse zu einer an den Zylinderkopf der Brennkraftmaschine angebauten Baueinheit zusammengefaßt sind. Der entgegen der Kraft einer Stößelfeder von der Motornockenwelle über einen Antriebsstößel betätigbare und mit mindestens einer schrägen Steuerkante versehene Pumpenkolben ist zum Zweck einer Änderung des wirksamen Förderhubes bzw. der Fördermenge mittels einer koaxial zu diesem angeordneten, eine Hubbewegung des Pumpenkolbens zulassenden, diesen jedoch in Drehrichtung mitnehmenden Regulierhülse und einer an dieser Hülse angreifenden, als Fördermengenverstellglied ausgebildeten Regelstange verdrehbar. Die Regulierhülse ist in eine von einer antriebsseitigen Stirnfläche aus in das Pumpengehäuse eingesenkten Ausnehmung eingesetzt und in axialer Richtung durch eine Führungsbuchse bzw. von einer durch diese Buchse befestigten Scheibe in ihrer Einbaulage festgelegt. In einem hülsenförmigen Führungsteil der Führungsbuchse ist der Antriebsstößel aufgenommen und geführt, und die zugehörige Stößelfeder stützt sich an einem am Antriebsstößel befindlichen ersten Federwiderlager und an einem von einer Scheibe gebildeten zweiten Widerlager ab, welches seinerseits am Pumpengehäuse anliegt. Die Befestigung der Führungsbuchse im Pumpengehäuse erfolgt über einen im Durchmesser gegenüber dem übrigen Führungsteil vergrößerten Gewindeflansch, der in ein Innengewinde in einer Erweiterung der Ausnehmung des Pumpengehäuses eingeschraubt ist. Die Gewindebefestigung der Führungsbuchse ist in mehrflacher Hinsicht nachteilig. So ergibt sich durch die aus Festigkeitsgründen erforderliche Gewindelänge und vorgegebene Baulänge der Sₜößelfeder eine entsprechend große Baulänge der gesamten Pumpdüse Durch die Gewindeverbindung der aneinandergeschraubten Bauteile lassen sich Achsversetzungen zwischen Antriebsstößel und Pumpenkolben nicht vermeiden, und bei entfernten Antriebsteilen für den Antriebsstößel drückt die Stößelfeder den Antriebsstößel mit dem zugehörigen Pumpenkolben nach außen, so daß diese Teile bei ausgebauter Pumpe oder weggenommenen Antrieb verlorengehen können. Außerdem ist der Ausbau der Führungsbuchse nur nach Entfernen der Stößelfeder möglich. Ein erstes Ziel der Erfindung ist es nun, die Führungsbuchse mit Stößelfeder und Antriebsstößel und ggf. auch mit dem gekuppelten Pumpenkolben als eine zusammenhängende, von der Stößelfeder nicht auseinanderdrückbare Antriebsbaugruppe auszubilden, die für sich außerhalb des Pumpengehäuses montiert werden kann, und bei der die Kraft der Stößelfeder innerhalb dieser Baugruppe aufgefangen wird. Außerdem soll die Regulierhülse einfach aus- und eingebaut werden können, und auch schnell und leicht zugänglich sein.

### Vorteile der Erfindung

Bei der erfindungsgemäßen Pumpdüse mit den kennzeichnenden Merkmalen des Hauptanspruchs ist die durch die Verliersicherung zusammengehaltene, aus Führungsbuchse, Antriebsstößel und Stößelfeder bestehende Antriebsbaugruppe auch bei entfernten Befestigungsschrauben der Pumpdüse sowie bei entfernten Antriebsteilen bzw. bei ausgebauter Pumpdüse mit dem die übrigen Bauteile der Pumpdüse tragenden Pumpengehäuse durch das Haltemittel verbunden. Muß die Regulierhülse ausgebaut oder inspiziert werden, so kann nach Entfernen des Haltemittels die gesamte Baugruppe weggenommen werden, ohne daß zusätzliche Demontage- und Montagekosten an dieser Baugruppe anfallen.

Wird die erfindungsgemäße Pumpdüse gemäß den Merkmalen des Anspruchs 2 ausgebildet, dann kann das Haltemittel relativ schwach ausgelegt werden, da es nur ein Auseinanderfallen der Bauteile verhindern muß, denn die im Betrieb auftretenden Kräfte werden von den zugleich den Flansch der Führungsbuchse und den Befestigungsflansch des Pumpengehäuses mit dem Brennkraftmaschinengehäuse verbindenden Befestigungsmitteln, z. B. Spannschrauben oder -pratzen aufgebracht bzw. aufgenommen.

Weitere vorteilhafte Maßnahmen, konstruktive Ausgestaltungen und Weiterbildungen sind den Unteransprüchen 3 bis 12 zu entnehmen. So ist bei dem gemäß Anspruch 4 von einer Gewindehülse gebildeten Haltemittel, das in die mit einem Gewindeabschnitt versehene Durchgangsbohrung für die Befestigungsschraube eingeschraubt wird und den Flansch der Führungsbuchse dadurch festhält, kein zusätzlicher Bauraum für das Haltemittel erforderlich. Eine für zwei Befestigungsschrauben vorgesehene Flanschform kann somit beibehalten werden. Wird entsprechend den kennzeichnenden Merkmalen der Ansprüche 5 und 6 das Haltemittel von einer Spannhülse gebildet, die im eingebauten Zustand Flanschbuchse und Pumpengehäuse zusammenhält, dann ergibt sich eine sehr einfache und schnelle Montagemöglichkeit, wobei die zugehörige Befestigungsschraube, durch die von der Spannhülse gebildete Öffnung hindurchgesteckt, die notwendige Spannkraft aufbringt.

Mit den Merkmalen des Anspruchs 7 wird eine exakte Zentrierung der Führungsbuchse erreicht. Werden Regulierhülse und die sie aufnehmende, von der Führungsbuchse und der Ausnehmung im Pumpengehäuse gebildete Kammer gemäß den vorzugsweise in Verbindung mit den kennzeichnenden Merkmalen des Anspruchs 7 verwirklichten Merkmalen der Ansprüche 8 und 9 ausgebildet, dann kann auch bei der gewählten Bauart der Pumpdüse eine Lenkerregulierung verwirklicht werden, die leicht zugänglich und reibungsarm betätigbar ist.

Bei einer gemäß Anspruch 10 ausgestalteten Pumpdüse, bei der die Halteschrauben der Führungsbuchse durch je ein Langloch im Flansch der Führungsbuchse hindurch in den Befestigungsflansch des Pumpengehäuses eingeschraubt sind und ein radial vorstehender Lenkerarm der Regulierhülse durch eine kreisringsegmentartige Ausnehmung im Flanschbereich der Führungsbuchsehindurchragt, wird durch die seitlichen Begrenzungskanten dieser Ausnehmung der maximale Schwenkbereich des Lenkerarmes in mindestens einer Schwenkrichtung begrenzt. Damit entfallen zusätzliche Anschlagmittel. Ist die erfindungsgemäße Pumpdüse gemäß den Merkmalen des Anspruchs 11 ausgestaltet und eingestellt worden, dann kann jede Pumpdüse mit an der einen Begrenzungskante anliegendem Lenkerarm an das Brennkraftmaschinengehäuse angebaut und derart mit dem Reglergestänge verbunden werden, daß keine weiteren Arbeitsgänge zum Gleichsteilen oder Einstellen der Kraftstoffordermenge an der Brennkraftmaschine mehr nötig sind.

Die gemäß den Ansprüchen 12 oder 13 ausgebildete Spannpratzenbefestigung der erfindungsgemäßen Pumpdüse sichert zugleich die Halteschrauben der Führungsbuchse und hält die Pumpdüse in ihrer Einbaulage am Brennkraftmaschinengehäuse fest, wobei gemäß den kennzeichnenden Merkmalen des Anspruchs 13 keine zusätzlichen Mittel zur Drehlagenfixierung des Pumpengehäuses mehr notwendig sind.

Die EP-A-0 159 414 mit der Priorität vom 28.3.84 befaßt sich ebenfalls mit einer Pumpdüse entsprechend der Ausbildung wie sie in den Figuren 7 bis 9 gezeigt ist.

### Zeichnung

Vier Ausführungsbeispiele der erfindungsgemäßen Pumpdüse sind in der Zeichnung dargestellt und werden nachfolgend näher beschrieben. Es zeigen Figur 1 einen Längsschnitt durch das erste Ausführungsbeispiel längs der Linie 1-1 in Figur 3, Figur 2 einen Schnitt längs der Linie 11-11 in Figur 1, Figur 3 eine teilweise längs der Linie 111-111 in Figur 1 geschnittene Draufsicht auf die Pumpdüse, Figur 4 einen die wesentlichen Merkmale des zweiten Ausführungsbeispieles darstellenden Teillängsschnitt längs der Linie IV-IV in Figur 5, Figur 5 eine Draufsicht in Richtung des Pfeiles V in Figur 4, Figur 6 einen Schnitt entsprechend Figur 4, jedoch durch das dritte Ausführungsbeispiel, und die Figuren 7, 8 und 9 das vierte Ausführungsbeispiel, wobei Figur 7 als Längsschnitt längs der Linie VII-VII in Figur 8, Figur 8 als im Bereich des Lenkerarmes geschnittene Draufsicht und Figur 9 als teilweise geschnittene Seitenansicht einer mit Lenkerregulierung ausgestatteten Pumpdüse dargestellt sind.

### Beschreibung der Ausführungsbeispiele

Bei dem in den Figuren 1 bis 3 dargestellten ersten Ausführungsbeispiel der erfindungsgemäßen Pumpdüse 10 nimmt das mit 11 bezeichnete Pumpengehäuse eine Kolbeneinspritzpumpe 12 auf und trägt zusätzlich eine stirnseitig mittels einer Überwurfmutter 13 unter Zwischenschaltung eines Druckventils 14 befestigte Einspritzdüse 15 bekannter und deshalb nicht näher dargestellter Bauart.

Ein mit einer schrägen Steuerkante 16 versehener Pumpenkolben 17 ist innerhalb des Pumpengehäuses 11 in einer Zylinderbohrung 16 geführt und wird in an sich bekannter Weise über nicht dargestellte, von der Motornockenwelle angetriebene Antriebsmittel über einen Antriebsstößel 19 entgegen der Kraft einer Stößelfeder 21 zu Erzielung eines Pumphubes in seiner Längsrichtung betätigt. Zum Zweck einer Änderung seines wirksamen Förderhubes ist der Pumpenkolben 17 mittels einer koaxial zu diesem angeordneten Regulierhülse 23 und über ein an der Regulierhülse 23 angreifendes Fördermengenverstellglied 24 verdrehbar. Das entsprechend der Darstellung in den Figuren 1 und 3 als Stellkolben ausgebildete Fördermengenverstellglied 24 trägt als Teil einer Mitnehmereinrichtung 27 eine Ringnut 25, in die ein ebenfalls zur Mitnehmereinrichtung gehörender Mitnahmebolzen 26 eingreift, der an einem Ringflansch 23a der Regulierhülse 23 befestigt ist. Die von der Ringnut 25 und dem Mitnahmebolzen 26 gebildete Mitnehmereinrichtung 27 ist somit Teil einer Lenkerregulierung, bei der anstelle eines sonst üblichen, den Mitnahmebolzen 26 tragenden Lenkerarmes der Ringflansch 23a tritt. Wie im einzelnen aus Figur 2 zu ersehen, ist das Pumpengehäuse 11 mit einer von einer antriebsseitigen Stirnfläche 28 aus eingesenkten, koaxial zum Pumpenkolben 17 angeordneten und der Aufnahme der Regulierhülse 23 dienenden Ausnehmung 29 versehen, die die Form einer Stirnringnut hat und einen der besseren Führung des Pumpenkolbens 17 und der Regulierhülse 23 dienenden axial vorstehenden Führungshals 11 a des Pumpengehäuses 11 umgibt.

Am Pumpengehäuse 11 befindet sich ein radial vorstehender Befestigungsflansch 31 (siehe dazu Figur 2), der die antriebsseitige Stirnfläche 26 aufweist und an dem zur Befestigung der Pumpdüse 10 an einem Brennkraftmaschinengehäuse 32 Befestigungsmittel33 angreifen. Obwohl als Befestigungsmittel auch Spannpratzen verwendet werden können, sind bei den ersten drei Beispielen zwei aus Stehbolzen und Schraubenmuttern bestehende Befestigungsschrauben 33 verwendet, von denen zur klareren Darstellung nur eine eingezeichnet ist. Durch die Befestigungsschrauben 33 wird zugleich ein Flansch 34a einer Führungsbuchse 34 bei an das Brennkraftmaschinengehäuse 32 angebauter Pumpdüse 10 gegen die Stirnfläche 28 am Befestigungsflansch 31 gespannt. Dazu erstreckt sich der über den Außendurchmesser d der Stößelfeder 21 hinaus radial vorspringende Flansch 34a in denjenigen, mit 28a bezeichneten Bereich der Stirnfläche 28, an dem die Befestigungsschrauben 33 der Pumpdüse 10 angreifen. Außer durch die Befestigungsschrauben 33 wird die mit einem hülsenförmigen Führungsteil 34b für den Antriebsstößel 19 versehene und stirnseitig eine axiale Lagesicherung für die Regulierhülse 23 bildende Führungsbuchse 34 durch zusätzliche, von Gewindehülsen 35 gebildete Haltemittel am Befestigungsflansch 31 des Pumpengehäuses 11 befestigt. Dazu ist die koaxial zur Befestigungsschraube 33 angeordnete und durch eine entsprechende Bohrung 36 im Flansch 34a hindurch in einen Gewindeabschnitt 37a in einer zugeordneten Bohrung 37 des Befestigungsflansches 31 eingeschraubte Gewindehülse 35 mit einem radialen Bund 35a versehen. Mit diesem Bund 35a wird der Flansch 34a der Führungsbuchse 34 am Befestigungsflansch 31 des Pumpengehäuse 11 befestigt. DieseBefestigung hat keine großen Kräfte zu übertragen, da sie lediglich eine Transportsicherung darstellt, denn die im Betrieb auftretenden Kräfte werden von den Befestigungsschrauben 33 aufgenommen. Auch bei ausgebauter Pumpdüse 10 bzw. bei gelösten Befestigungsschrauben 33 wird die mit 34c bezeichnete Stirnfläche des Flansches 34a in Anlage an der Stirnfläche 28 des Pumpengehäuses 11 gehalten. Nach Entfernen der Gewindehülsen 35 kann die gesamte, mit 38 bezeichnete und aus dem Antriebsstößel 19, der Stößelfeder 21 und der Führungsbuchse 34 sowie dem angekoppelten Pumpenkolben 17 bestehende Antriebsbaugruppe als von einer Verliersicherung 39 zusammengehaltene Einheit ausgebaut werden;

Die Verliersicherung 39 ist von einer in eine Ringnut 41 im Führungsteil 34b der Führungshütse 34 eingelegten und zusätzlich in einer Längsnut 42 im Antriebsstößet 19 geführten Kugel 43 gebildet. Die Längsnut 42 erlaubt die notwendige Hubbewegung des Antriebsstößels 19, ihre axiale Begrenzung verhindert jedoch ein Auseinanderdrücken der Bauteile der Antriebsbaugruppe 38 durch die Stößelfeder 21, wenn die in Richtung des Pfeiles A auf den Antriebsstößel 19 einwirkenden Antriebskräfte nach Entfernen der entsprechenden Antriebsteile fortfallen oder bei ausgebauter Pumpdüse 10 nicht wirksam sein können. Die Druckkräfte der Stößelfeder 21 sind innerhalb dieser Baugruppe 38 abgefangen, da die Stoßeifeder 21 einerseits an einem ersten Federwiderlager 44 am Antriebsstößel 19 und andererseits an einem zweiten, zum Pumpengehäuse 11 hin belasteten, von einer Ringschulter und der Führungsbuchse 34 gebildeten Federwiderlager 45 anliegt.

Um eine einwandfreie Zentrierung der Führungsbuchse 34 zu gewährleisten und damit keine Achsversetzungen zwischen Pumpenkolben 17 und Antriebsstößel 19 auftreten können, ist die Führungsbuchse 34 mit einem kreisringförmigen, aus der Stirnfläche 34c seines Flanches 34a vorstehenden Ansatz 34d in die Ausnehmung 29 des Pumpengehäuses 11 eingesetzt. Eine stirnseitige Eintiefung 34e innerhalb dieses Ansatzes 34d und die Ausnehmung 29 im Pumpengehäuse 11 bilden eine Kammer, die einen radial absteheden Ringflansch 23a der Regulierhülse 23 dreiseitig umfaßt bzw. umschließt und somit die Regulierhülse in axialer Richtung führt.

Die beiden nachfolgenden, in den Figuren 4 bis 6 dargestellten Ausführungsbeispiele unterscheiden sich nur bezuglich des Haltemittels für die Führungsbuchse von dem ersten Ausführungsbeispiel; das vierte, in den Figuren 7 bis 9 dargestellte Ausführungsbeispiel zusätzlich noch durch abweichende Befestigungsmittel. Gleiche Teile sind deshalb gleich, abweichende Teile mit einem, zwei oder drei Indexstrichen und neue Teile neu bezeichnet.

Bei dem zweiten, in den Figuren 4 und 5 dargestellten Ausführungsbeispiel einer Pumpdüse 10' ist das Haltemittel für die Führungsbuchse 34' von zwei räumlich von den Befestigungsschrauben 33 getrennten, den Flansch 34a' der Führungsbuchse 34' mit dem Befestigungsflansch 31' am Pumpengehäuse 11' verbindenden Halteschrauben 46 gebildet. Die notwendige Haltekraft kann ggf. auch von einer einzigen Halteschraube 46 aufgebracht werden, da bei eingebauter Pumpdüse 10' die zwei Befestigungsschrauben 33 die Führungsbuchse 34' in Anlage an dem Befestigungsflansch 31 halten.

Bei dem, in Figur 6 dargestellten dritten Ausführungsbeispiel einer Pumpdüse 10" ist das Haltemittel für die Führungsbuchse 34" von einer Spannhülse 47 gebildet. Diese Spannhülse 47 ist duch die beiden gleichachsig angeordneten Bohrungen 36" und 37" im Flansch 34a" der Führungsbuchse 34" und im Befestigungsflansch 31" des Pumpengehäuses 11" hindurchgesteckt und hält beide Flansche 34a" und 31" zusammen.

Dazu ist die Spannhülse 47 aus federelastischem Werkstoff, z. B. Federbandstahl oder Hartmessing gefertigt und greift mit einem ersten, an ihrem einen Ende angebrachten Ringwulst 47a in eine Erweiterung 36a" der im Flansch 34a" der Führungsbuchse 34" enthaltenen Bohrung 36" ein und ist mit einem zweiten, federnd nachgiebigen Ringwulst 47b in eine Erweiterung 37b" der Bohrung 37" eingerastet. Im Bereich des zweiten Ringwulstes 47b ist die Spannhülse 47 durch mehrere Längsschlitze 48 so weit eingeschnitten, deß beim Anbau der Führungsbuchse 34" an das Pumpengehäuse 11" die Spannhülse 47 von oben her eingeführt werden kann und danach den Flansch 34a" fest in Anlage an den Befestigungsflansch 31" halt. Bei diesem dritten Ausführungsbeispiel wird noch deutlicher als beim ersten Ausführungsbeispiel kein zusätzlicher Bauraum für die Haltemittel der Führungsbuchse 34" benötigt, so daß der Befestigungsflansch 31" seine durch die Anordnung der beiden Befestigungsschrauben 33 festgelegte Bauform beibehalten kann.

Das vierte in den Figuren 7 bis 9 dargestellte Ausführungsbeispiel einer Pumpdüse 10'" hat als Befestigungsmittel eine die Antriebsbaugruppe 38"' mindestens teilweise umgreifende Spannpratzenbefestigung 51. Diese besteht aus einer Befestigungsschraube 52 und einer von dieser Schraube einerseits gegen ein Widerlager 53 am Brennkraftmaschinengehäuse 32"' und andererseits gegen die Halteschrauben 46 der Führungsbuchse 34"' gespannten Spannpratze 54. Dabei greifen die beiden Schenkel eines gabelförmigen Endes 54a der Spannpratze 54 halbkreisförmig um den Führungsteil 34b'" der Führungsbuchse 34"' herum und drücken auf die Köpfe 46a der Halteschrauben 46. Dadurch werden diese Halteschrauben 46 zugleich gesichert und außer der für den Betrieb der Pumpdüse notwendigen, in Ergänzung zu den Halteschrauben 46 erzeugten Haltekraft für die Führungsbuchse 34"' die notwendigen Befestigungskräfte auf die Pumpdüse 10'" übertragen, so daß deren Befestigung im Brennkraftmaschinengehäuse 32'" gesichert ist.

Ein Schaft 52a der Befestigungsschraube 52 der Spannpratzenbefestigung 51 ist durch eine der Drehlagenfixierung des Pumpengehäuses 11"' dienende Aussparung 31a"' im Befestigungsflansch 31"' des Pumpengehäuses 11"' hindurchgesteckt. Dadurch erübrigen sich zusätzliche Mittel zur Drehlagensicherung der Pumpdüse 10"' an der Brennkraftmaschine.

Als Haltemittel für die Führungsbuchse 34"' dienen wie bei dem zweiten in den Figuren 4 und 5 dargestellten Ausführungsbeispiel zwei Halteschrauben 46, die wegen der über diese Schrauben angreifenden Befestigungskraft der Spannpratze 54 lediglich als Transportsicherung für die Antriebsbaugruppe 38'" dienen. Abweichend von dem zweiten Ausführungsbeispiel sind bei dem vierten Ausführungsbeispiel die Halteschrauben 46 durch je ein Langloch 55 im Flansch 34a'" der Führungsbuchse 34"' hindurch in den Befestigungsflansch 31"' des Pumpengehäuses 11"' eingeschraubt. Die Langlöcher 55 sind so geformt, daß die Führungsbuchse 34"' in einem begrenzten Bereich verdrehbar ist. Desweiteren ist die Regulierhülse 23'" mit einem radial vorstehenden Lenkerarm 23b'" versehen, der als Teil einer Mitnehmereinrichtung 27"' einer Lenkerregulierung unter Zwischenschaltung einer Betätigungslasche 56 und eines auf einer Drehwelle 57 einstellbar, befestigten Betätigungshebels 58 zur Einstellung der Fördermenge und der dabei erfolgenden Verdrehung des Pumpenkolbens 17 schwenkbar ist. Die Drehwelle 57 mit dem Betätigungshebel 58 bilden dabei das Fördermengenverstellglied 24"'. Außerdem ist im Flanschbereich der Führungsbuchse 34"' eine den Durchtritt des Lehkerarmes 23b'" ermöglichende kreisringsegmentartige Ausnehmung 59 ausgespart, deren seitliche Begrenzungskanten 59a, 59b den maximalen Schwenkbereich des Lenkerarmes 23b'" in mindestens einer Schwenkrichtung begrenzen. Diese Schwenkrichtung ist in Figur 8 durch einen mit R bezeichneten Pfeil gekennzeichnet. In dem in Figur 8 dargestellten Beispiel liegt der Lenkerarm 23b'" an der einen Begrenzungskante 59a an, in der er die maximale Fördermenge des Pumpenkolbens 17 festlegt und begrenzt. Die Begrenzungskante 59a dient somit als Vollast-oder Startmengenanschlag. Zur Einstellung der gezeichneten Lage wird die Pumpdüse 10"' auf eine Prüfbank gebracht, an der sie wie an der Brennkraftmaschine mittels einer in die Aussparung 31a"' eingreifenden und das Pumpengehäuse 11"' in seiner Drehlage fixierenden Befestigungsschraube oder mittels eines Fixierstiftes bezüglich ihrer Drehlage festgelegt ist. Vor der Grundeinstellung wird die Führungsbuchse 34"' entgegen dem Uhrzeigersinn soweit verdreht, bis das Langloch 55 an der Halteschraube 46 anliegt. Dann wird die Fördermenge eingestellt und der Lenkerarm 23b'" festgehalten. Der Flansch 34a'" der Führungsbuchse 34"' wird dann im Uhrzeigersinn soweit verdreht, bis die Begrenzungskante 59a am Lenkerarm 23b'" anliegt. Jetzt werden die Halteschrauben 46 angezogen und die eingestellte Lage somit fixiert. An der Brennkraftmaschine wird dann bei an der Begrenzungskante 59a anliegendem Lenkerarm 23b'" und mit mittels der Aussparung 31 a"' gegenüber dem Brennkraftmaschinengehäuse 32"' drehlagenfixiertem Pumpengehäuse 11"' die Mitnehmereinrichtung 27"' der Lenkerregulierung durch entsprechende Montage des Betätigungshebels 58 eingestellt. Auf diese Weise können alle Pumpdusen 11"' der gleichen Brennkraftmaschine ohne weitere Justier- und Einstellvorgänge an die Drehwelle 57 des Fördermengenverstellglides 24'" angekoppelt werden.

## Patentansprüche

1. Pumpdüse für die Kraftstoffeinspritzung bei Brennkraftmaschinen,
- mit einem eine Kolbeneinspritzpumpe (12) aufnehmenden und eine Einspritzdüse (15) tragenden Pumpengehäuse (11),
- mit einem über einen Antriebsstößel (19) entgegen der Kraft einer Stößelfeder (21) betätigbaren und innerhalb des Pumpengehäuses (11) in einer Zylinderbohrung (18) geführten Pumpenkolben (17), der zum Zweck einer Änderung des wirksamen Förderhubes mittels einer koaxial zu diesem angeordneten Regulierhülse (23) und eines über eine Mitnehmereinrichtung (27) an der Regulierhülse (23) angreifenden Fördermengenverstellgliedes (24) verdrehbar ist,
- mit einem ersten, am Antriebsstößel (19) befindlichen und einem zweiten, zum Pumpengehäuse (11) hin belasteten Federwiderlager (44 und 45) für die Stößelfeder (21 ),
- mit einer am Pumpengehäuse (11) befestigten, mit einem hülsenförmigen Führungsteil (34b) für den Antriebsstößel (19) versehenen und stirnseitig eine axiale Lagesicherung für die Regulierhülse (23) bildenden Führungsbuchse (34),
- mit einer antriebsseitigen Stirnfläche (28) am Pumpengehäuse (11) und
-mit einem am Pumpengehäuse (11) befindlichen Befestigungsflansch (31), an dem zur Befestigung der Pumpdüse (10) am Brennkraftmaschinenggehäuse (32) Befestigungsmittel (33; 51) wenigstens mittelbar angreifen, gekennzeichnet durch folgende Merkmale:
a) die Führungsbuchse (34; 34'; 34"; 34"') ist mit einem radial über den Außendurchmesser (d) der Stößelfeder (21) hinaus vorspringenden Flansch (34a; 34a'; 34a"; 34a"') versehen, dessen Stirnfläche (34c) an der antriebsseitigen Stirnfläche (28) des Pumpengehäuses (11; 11'; 11"; 11''') anliegt,
b) der Flansch (34a; 34a'; 34a"; 34a"') der Führungsbuchse (34; 34'; 34"; 34"') ist mittels eines Haltemittels (35; 46; 47) am Pumpengehäuse (11; 11'; 11"; 11"') befestigt.
c) das zweite Federwiderlager (45) der Stößelfeder (21) ist von einer Ringschulter an der Führungsbuchse (34; 34'; 34"; 34"') gebildet und
d) der Führungsteil (34b) der Führungsbuchse (34; 34'; 34"; 34"') und der Antriebsstößel (19) sind mit einer Verliersicherung (39) ausgestattet, durch welche mindestens die Führungsbuchse (34; 34'; 34"; 34"'), der Antriebsstößel (19) und die Stößelfeder (21) zu einer auch im ausgebauten Zustand zusammengehaltenen Antriebsbaugruppe (38; 38"') vereinigt sind.

2. Pumpdüse nach Anspruch 1, dadurch gekennzeichnet, daß der Befestigungsflansch (31; 31'; 31"; 31"') die antriebsseitige Stirnfläche (28) aufweist, daß der Flansch (34a: 34a'; 34a"; 34a"') der Führungsbuchse (34; 34'; 34"; 34"') sich in denjenigen Bereich (28a) dieser Stirnfläche (28) erstreckt, an dem die Befestigungsmittel (33; 51) der Pumpdüse (10; 10'; 10"; 10"') angreifen, und daß der Flansch (34a; 34a'; 34a"; 34a"') der Führungsbuchse (34; 34'; 34"; 34"') bei an das Brennkraftmaschinengehäuse (32; 32"') angebauter Pumpdüse (10; 10'; 10"; 10"') außer von dem Haltemittel (35; 46; 47) auch von den Befestigungsmitteln (33; 51) der Pumpdüse (10; 10'; 10"; 10"') gegen die Stirnfläche (28) am Befestigungsflansch (31) gespannt ist.

3. Pumpdüse nach Anspruch 1 oder 2, dadurch gekennzeichnet, daß als Haltemittel mindestens eine, unabhängig von den Befestigungsmitteln (33; 51) der Pumpdüse (10'; 10"') den Flansch (34a'; 34a"') der Führungsbuchse (34'; 34"') mit dem Befestigungsflansch (31'; 31"') am Pumpengehäuse (11'; 11"') verbindende Halteschraube (46) dient.

4. Pumpdüse nach Anspruch 1 oder 2, dadurch gekennzeichnet, daß als die Befestigungsmittel der Pumpdüse (10) mindestens zwei durch Bohrungen (36, 37) im Flansch (34a) der Führungsbuchse (34) und im Befestigungsflansch (31) hindurchragende Befestigungsschrauben (33) dienen, und daß als Haltemittel mindestens eine mit einem radialen Bund (35a) versehene Gewindehülse (35) dient, die koaxial zur Befestigungsschraube (33) und durch die entsprechende Bohrung (36) im Flansch (34a) der Führungsbuchse (34) hindurch in einen Gewindeabschnitt (37a) in der zugeordneten Bohrung (37) des Befestigungsflansches (31) eingeschraubt ist und mit ihrem Bund (35a) den Flansch (34a) der Führungsbüchse (34) am Befestigungsflansch (31) des Pumpengehäuses (11) befestigt.

5. Pumpdüse nach Anspruch 1 oder 2, dadurch gekennzeichnet, daß als die Befestigungsmittel der Pumpdüse (10") mindestens zwei durch Bohrungen (36", 37") im Flansch (34a") der Führungsbuchse (34") und im Befestigungsflansch (31) hindurchragende Befestigungsschrauben (33) dienen, und daß als Haltemittel mindestens eine durch die gleichachsig angeordneten Bohrungen (36" und 37") im Flansch (34a") der Führungebuchse (34") und im Befestigungsflansch (31") hindurchgesteckte und beide Flanschen (34a", 31") zusammenhaltende Spannhülse (47) dient.

6. Pumpdüse nach Anspruch 5, dadurch gekennzeichnet, daß die Spannhülse (47) aus federelastischem Werkstoff gefertigt ist, mit einem ersten, an ihrem einen Ende angebrachten Ringwulst (47a) in eine Erweiterung (36a") der im Flansch (34a") der Führungsbuchse (34") enthaltenen Bohrung (36") eingreift und mit einem zweiten, federnd nachgiebigen Ringwulst (47b) in eine Erweiterung (37b") der zugehörigen, im Befestigungsflansch (31") befindlichen Bohrung (37") eingerastet ist.

7. Pumpdüse nach einem der Ansprüche 1 bis 6, mit einer koaxial zum Pumpenkolben (17), von einer antriebsseitigen Stirnfläche (28) aus in das Pumpengehäuse(11; 11'; 11") eingesenkten, der Aufnahme der Regulierhülse (23) dienenden Ausnehmung (29), dadurch gekennzeichnet, daß die Führungsbuchse (34; 34'; 34") mit einem kreisringförmigen, aus der Stirnfläche (34c) seines Flansches (34a; 34a'; 34a") vorstehenden Ansatz (34d) in die Ausnehmung (29) des Pumpengehäuses (11; 11'; 11") eingesetzt ist.

8. Pumpdüse nach einem der Ansprüche 1 bis 7 mit einer koaxial zum Pumpenkolben (17), von einer antriebsseitigen Stirnfläche (28) aus in das Pumpengehäuse (11; 11'; 11") eingesenkten, der Aufnahme der Regulierhülse (23) dienenden Ausnehmung (29), dadurch gekennzeichnet, daß durch eine stirnseitige Eintiefung (34e) an der Führungsbuchse (34; 34'; 34") und durch die Ausnehmung (29) im Pumpengehäuse (11; 11'; 11") eine Kammer gebildet ist, die einen an der Regulierhülse (23) befindlichen, radial abstehenden Ringflansch (23a) umschließt und axial führt.

9. Pumpdüse nach Anspruch 8, dadurch gekennzeichnet, daß an dem Ringflansch (23a) der Regulierhülse (23) ein axial vorstehender Mitnahmebolzen (26) befestigt ist, der als Teil der Mitnehmereinrichtung (27) einer Lenkerregulierung mindestens mittelbar vom Fördermengenverstellglied (24) betätigbar ist.

10. Pumpedüse nach Anspruch 3, dadurch gekennzeichnet, daß die mindestens eine als Haltemittel für die Führungsbuchse (34"') dienende Halteschraube (46) durch ein Langloch (55) im Flansch (34a"') der Führungsbuchse (34"') hindurch in den Befestigungsflansch (31"') des Pumpengehäuses (11"') eingeschraubt ist, daß die Regulierhülse (23"') mit einem radial vorstehenden Lenkerarm (23b"') versehen ost, der als Teil der Mitnehmereinrichtung (27"') einer Lenkerregulierung mindestens mittelbar vom Fördermengenverstellglied (24"') betätigbar ist und daß im Flanschbereich der Führungsbuchse (34"') eine den Durchtritt des Lenkerarmes (23b"') ermöglichende kreisringsegmentartige Ausnehmung (59) ausgespart ist, deren seitliche Begrenzungskanten (59a, 59b) den maximalen Schwenkbereich des Lenkerarmes (23b"') in mindestens einer Schwenkrichtung (R) begrenzen.

11. Pumpdüse nach Anspruch 10, dadurch gekennzeichnet, daß mittels der in einem durch das Langloch (55) begrenzten Bereich verdrehbaren und durch die Halteschraube (46) befestigbaren Führungsbuchse (34"') eine der den Schwenkbereich es Lenkerarmes (23b"') in seiner einen Schwenkrichtung (R) begrenzenden Begrenzungskanten (59a) in eine Lage verstellbar ist, in der bei an dieser Begrenzungskante (59a) anliegendem Lenkerarm (23b"') der Pumpenkolben (17) bzw. jeder Pumpenkolben der an der gleichen Brennkraftmaschine angebauten Pumpdüsen oder jeder Pumpkolben der mit gleicher Einstellung gefertigten Pumpdüsen eine vorbestimmte, einer festgelegten Kraftstoffördermenge zugeordnete Drehlage einnimmt.

12. Pumpdüse nach einem der Ansprüche 3, 10 oder 11, dadurch gekennzeichnet, daß als Befestigungsmittel der Pumpdüse (10"') eine die Antriebsbaugruppe (38"') mindestens teilweise umgreifende Spannpratzenbefestigung (51) dient, die aus einer von einer Befestigungsschraube (52) einerseits gegen ein Widerlager (53) am Brennkraftmaschinengehäuse (32") und andererseits gegen die Halteschraube bzw. Halteschrauben (46) der Führungsbuchse (34"') gespannten Spannpratze (54) besteht.

13. Pumpdüse nach Anspruch 12, dadurch gekennzeichnet, daß ein Schaft (52a) der Befestigungsschraube (52) der Spannpratzenbefestigung (51) durch eine der Drehlagenfixierung des Pumpengehäuses (11"') dienende Aussparung (31 a'") im Befestigungsflansch (31"') des Pumpengehäuses (11"') hindurchgesteckt ist.

## Claims

1. Pump/nozzle assembly for fuel injection in internal-combustion engines,
- with a pump casing (11) receiving a piston injection pump (12) and carrying an injection nozzle (15),
- with a pump piston (17) which is actuable via a drive plunger (19) counter to the force of a plunger spring (21) and is guided inside the pump casing (11) in a cylindrical bore (18), and which, for the purpose of changing the effective feed stroke, is rotatable by means of a regulating sleeve (23) arranged coaxially relative to the latter and by means of a feed-rate adjusting member (24) engaging on the regulating sleeve (23) via an engaging device (27),
- with a first spring abutment (44) located on the drive plunger (19) and a second spring abutment (45) loaded towards the pump casing (11), which are intended for the plunger spring (21),
- with a guide bush (34) which is fastened to the pump casing (11) and is equipped with a sleeve-shaped guide part (34b) for the drive plunger (19), and which on the lend face constitutes a means of securing the regulating sleeve (23) axially in position,
- with a drive-side end face (28) on the pump casing (11), and
- with a fastening flange (31) which is located on the pump casing (11) and on which fastening means (33; 51) engage at least indirectly in order to fasten the pump/ nozzle assembly (10) to the internal-combustion engine housing (32),
characterized by the following features:
a) the guide bush (34; 34"; 34"; 34"') is equipped with a flange (34a; 34a'; 34a"; 34a"') which projects radially beyond the outside diameter (d) of the plunger spring (21) and the end face (34c) of which rests against the drive-side end face (28) of the pump casing (11; 11'; 11"; 11''') .
b) the flange (34a; 34a'; 34a"; 34a"')_{'} of the guide bush (34; 34'; 34"; 34"') is fastened to the pump casing (11; 11'; 11"; 11"') by means of a retention means (35; 46; 47),
c) the second spring abutment (45) of the plunger spring (21) is formed by an annular shoulder on the guide bush (34; 34"; 34"; 34"'), and
d) the guide part (34b) of the guide bush (34; 34'; 34"; 34"') and the drive plunger (19) are equipped with a loss prevention means (39), by which at least the guide bush (34; 34'; 34"; 34"'), the drive plunger (19) and the plunger spring (21) are combined into a drive subassembly (38; 38"') held together even in a disassembled state.

2. Pump/nozzle assembly according to Claim 1, characterized in that the fastening flange (31; 31'; 31"; 31"') has the drive-side end face (28), in that the flange (34a; 34a'; 34a"; 34a"') of the guide bush (34; 34'; 34"; 34"') extends over that region (28a) of this end face (28) on which the fastening means (33; 51) of the pump/nozzle assembly (10; 10'; 10"; 10"') engage, and in that, when the pump/nozzle assembly (10; 10'; 10"; 10"') is attached to the internal-combustion engine housing (32; 32"'), the flange (34a; 34a'; 34a"; 34a"') of the guide bush (34; 34'; 34"; 34"') is clamped against the end face (28) on the fastening flange (31) not only by the retention means (35; 46, 47), but also by the fastening means (33; 51) for the pump/nozzle assembly (10; 10'; 10"; 10''').

3. Pump/nozzle assembly according to Claim 1 or 2, characterized in that the retention means comprises at least one retaining screw (46) which connects the flange (34a'; 34a"') of the guide bush (34'; 34"') to the fastening flange (31'; 31"') on the pump casing (11; 11'") independently of the fastening means (33; 51) for the pump/nozzle assembly (10'; 10'").

4. Pump/nozzle assembly according to Claim 1 or 2, characterized in that the fastening means for the pump/nozzle assembly (10) comprise at least two fastening screws (33) which extend through bores (36, 37) in the flange (34a) of the guide bush (34) and in the fastening flange (31), and in that the retention means comprises at least one threaded sleeve (35) which is equipped with a radial collar (35a) and is screwed into a threaded portion (37a) in the associated bore (37) of the fastening flange (31) coaxially relative to the fastening screw (33) and through the corresponding bore (36) in the flange (34a) of the guide bush (34), and which by means of its collar (35a) fastens the flange (34a) of the guide bush (34) to the fastening flange (31 ) of the pump casing (11).

5. Pump/nozzle assembly according to Claim 1 or 2, characterized in that the fastening means for the pump/nozzle assembly (10") comprise at least two fastening screws (33) extending through bores (36", 37") in the flange (34a") of the guide bush (34") and in the fastening flange (31), and in that the retention means comprises at least one clamping sleeve (47) which is inserted through the coaxially arranged bores (36" and 37") in the flange (34a") of the guide bush (34") and in the fastening flange (31") and which holds the two flanges (34a", 31 ") together.

6. Pump/nozzle assembly according to Claim 5, characterized in that the clamping sleeve (47) is produced from resilient material, engages by means of a first annular bead (47a) formed atone of its ends into a widened portion (36a") of the bore (36") contained in the flange (34a") of the guide bush (34") and is snapped in by means of a second resiliently flexible annular bead (47b) into a widened portion (37b") of the associated bore (37") located in the fastening flange (31 ").

7. Pump/nozzle assembly according to one of Claims 1 to 6, with a recess (29) sunk into the pump casing (11; 11' ; 11") from a drive-side end face (28) and serving for receiving the regulating sleeve (23), characterized in that the guide bush (34; 34'; 34") is inserted into the recess (29) of the pump casing (11; 11'; 11") by means of an annular extension (34d) projecting from the end face (34c) of its flange (34a; 34a'; 34a").

8. Pump/nozzle assembly according to one of Claims 1 to 7, with a recess (29), coaxial in relation to the pump piston (17), sunk into the pump casing (11; 11'; 11") from a drive-side end face (28) and serving for receiving the regulating sleeve (23), characterized in that by means of a depression (34e) in the end face of the guide bush (34; 34'; 34") and by means of the recess (29) in the pump casing (11; 11'; 11") there is formed a chamber which surrounds and axially guides a radially projecting annular flange (23a) located on the regulating sleeve (23).

9. Pump/nozzle assembly according to Claim 8, characterized in that fastened to the annular flange (23a) of the regulating sleeve (23) is an axially projecting engaging pin (26) which, as part of the engaging device (27) of a regulating linkage, can be actuated at least indirectly by the feed-rate adjusting member (24).

10. Pump/nozzle assembly according to Claim 3, characterized in that the at least one retaining screw (46) serving as retention means for the guide bush (34"') is screwed into the fastening flange (31"') of the pump casing (11"') through a slot (55) in the flange (34a"') of the guide bush (34"'), in that the regulating sleeve (23"') is equipped with a radially projecting swivel arm (23b"') which, as part of the engaging device (27"') of a regulating linkage, can be actuated at least indirectly by the feed-rate adjusting member (24"'), and in that in the flange region of the guide bush (34"') a recess (59) resembling a ring segment is cut out to allow the passage of the swivel arm (23b"'), the lateral limiting edges (59a, 59b) of this recess (59) limiting the maximum pivoting range of the swivel arm (23b"') in at least one pivoting direction (R).

11. Pump/nozzle assembly according to Claim 10, characterized in that, by means of the guide bush (34"') which is rotatable in a range limited by the slot (55) and which can be fastened by means of the retaining screw (46), one of the limiting edges (59a) limiting the pivoting range of the swivel arm (23b"') in its one pivoting direction (R) can be shifted into a position in which, when the swivel arm (23b"') rests against this limiting edge (59a), the pump piston (17) or each pump piston of the pump/nozzle assemblies mounted on the same internal-combustion engine or each pump piston of the pump/nozzle assemblies manufactured with the same setting assumes a predetermined rotary position assigned to a fixed fuel feed rate.

12. Pump/nozzle assembly according to one of Claims 3, 10 or 11, characterized in that the fastening means for the pump/nozzle assembly (10"') comprise a clamping-claw fastening (51) which surrounds the drive subassembly (38"') at least partially and which consists of a clamping claw (54) clamped by a fastening screw (52) on the one hand against an abutment (53) on the internal-combustion engine housing (32"') and on the other hand against the retaining screw or retaining screws (46) of the guide bush (34"').

13. Pump/nozzle assembly according to Claim 12, characterized in that a shank (52a) of the fastening screw (52) of the clamping-claw fastening (51) is inserted through a cut-out (31 a"') serving for fixing the pump casing (11"') in its rotary position and located in the fastening flange (31"') of the pump casing (11"').

## Revendications

1.- Pompe-injecteur pour l'injection de carburant dans des moteurs à combustion interne,
- avec un boîtier de pompe (11) renfermant une pompe d'injection à piston (12) et portant une buse d'injection (15),
- avec un piston de pompe (17) susceptible d'être actionné par l'intermédiaire d'un poussoir d'entraînement (19) contre l'action d'un ressort de poussoir (21) et guidé à l'intérieur du boîtier (11) de la pompe dans un alésage cylindrique (18), piston qui, pour permettre une modification de la quantité utile refoulée, est susceptible d'être mis en rotation au moyen d'un manchon de régulation (23) disposé co-axialement par rapport à ce piston et au moyen d'un organe de réglage (24) de la quantité refoulée venant en prise par l'intermédiaire d'un dispositif d'entraînement (27) sur ce manchon de régulation (23),
- avec un premier contre-appui de ressort (44 et 45) pour le ressort de poussoir (21), placé sur le poussoir d'entraînement (19) et avec un deuxième contre-appui de ressort sollicité en direction du boîtier (11) de la pompe,
- avec une douille de guidage (34) fixée sur le boîtier (11) de la pompe, comportant une partie de guidage en forme de manchon (34b) pour le poussoir d'entraînement (19) et constituant du côté frontal, un blocage axial en position pour le manchon de régulation (23),
- avec sur le boîtier (11) de la pompe, une face frontale (28) côté entraînement,
- avec une bride de fixation (31) se trouvant sur le boîtier de la pompe (11) et sur laquelle viennent en prise au moins indirectement, des moyens de fixation (33, 51) pour permettre la fixation de la pompe-injecteur (10) sur le carter (32) du moteur à combustion interne, pompe-injecteur caractérisée en ce que:
a) la douille de guidage (34; 34'; 34"; 34"') est munie d'une bride (34a; 34a'; 34a"; 34a"') faisant saillie radialement vers l'extérieur au-delà du diamètre externe (d) du ressort de poussoir (21), la face frontale (34c) de cette bride s'appliquant sur la face frontale côté entraînement (28) du boîtier (11; 11'; 11"; 11"') de la pompe,
b) la bride (34a; 34a'; 34a"; 34a"') de la douille de guidage (34; 34'; 34"; 34"') est fixée sur le boîtier (11; 11'; 11"; 11"') grâce à un moyen de maintien (35; 46; 47),
c) le second contre-appui de ressort (45) du ressort de poussoir (21) est constitué par un épaulement annulaire sur la douille de guidage (34; 34'; 34"; 34"'),
d) la partie de guidage (34b) de la douille de guidage (34; 34'; 34"; 34"') et le poussoir d'entraînement (19) sont équipés d'une sécurité (39) évitant la perte des pièces, grâce à laquelle au moins la douille de guidage (34; 34'; 34"; 34"'), le poussoir d'entraînement (19), et le ressort de poussoir (21) sont réunis en un groupe d'entraînement (38; 38"') dont la cohésion est maintenue même lorsqu'il est démonté.

2.- Pompe-injecteur selon la revendication 1, caractérisée en ce que la bride de fixation (31; 31'; 31"; 31"') comporte la face frontale côté entraînement (28), la bride (34a; 34a'; 34a"; 34a"') de la douille de guidage (34; 34'; 34"; 34"') s'étendant dans la zone (28a) de cette face frontale (28) sur laquelle les moyens de fixation (33; 51) de la pompe-injecteur (10; 10'; 10"; 10"') viennent en prise, et la bride (34a; 34a'; 34a"; 34a"') de la douille de guidage (34; 34'; 34"; 34"'), lorsque la pompe-injecteur (10; 10'; 10"; 10"') est montée sur le carter (32; 32"') du moteur à combustion interne étant serrée contre la face frontale (28) sur la bride de fixation (31) de façon indépendante des moyens de maintien (35; 46; 47) également par les moyens de fixation (33; 51) de la pompe-injecteur (10; 10'; 10"; 10"').

3.- Pompe-injecteur selon la rvendication 1 ou 2, caractérisée en ce que, comme moyens de maintien, on utilise au moins une vis de maintien (46) reliant, indépendamment des moyens de fixation (33; 51) de la pompe-injecteur (10', 10"'), la bride (34a', 34a"') de la douille de guidage (34', 34"') à la bride de fixation (31'; 31"') sur le boîtier (11', 11"') de la pompe.

4.- Pompe-injecteur selon la revendication 1 ou 2, caractérisée en ce que, comme moyens de fixation de la pompe-injecteur (10), on utilise au moins deux fixations par vis (33) traversant des perçages (36, 37) dans la bride (34a) de la douille de guidage (34) et dans la bride de fixation (31), et que, en tant que moyens de maintien, on utilise au moins un manchon fileté (35) muni d'un bandeau radial (35a), qui est vissé, co-axialement par rapport à la fixation par vis (33) et à travers le perçage correspondant (36) dans la bride (34a) de la douille de guidage (34), dans une partie filetée (37a) du perçage correspondant (37) de la bride de fixation (31), et qui, par son bandeau (35a) fixe la bride (34a) de la douille de guidage (34) contre la bride de fixation (31) du boîtier (11) de la pompe.

5.- Pompe-injecteur selon la revendication 1 ou 2, caractérisée en ce que, comme moyens de fixation de la pome-injecteur (10") on utilise au moins des fixations par vis (33) passant à travers des perçages (36", 37") dans la bride (34a") de la douille de guidage (34") et dans la bride de fixation (31") et maintenant ensemble les deux brides (34a", 31").

6.- Pompe-injecteur selon la revendication 5, caractérisée en ce que le manchon de serrage (47) est fabriqué en un matériau élastique, en ce qu'il vient en prise par un premier boudin annulaire (47a) rapporté à une de ses extrémités dans un élargissement (36a") du perçage (36") ménagé dans la bride (34a") de la douille de guidage (34"), et qu'il est enclenché par un second boudin annulaire cédant élastiquement (47b) dans un élargissement (37b") du perçage correspondant (37") ménagé dans la bride de fixation (31").

7.- Pompe-injecteur selon une des revendications 1 à 6 avec un évidement (29) foncé à partir d'une face frontale côté entraînement (28) dans le boîtier (11; 11'; 11") de la pompe et qui sert à recevoir le manchon de régulation (23), pompe-injecteur caractérisée en ce que la douille de guidage (34; 34'; 34") est insérée dans l'évidement (29) du boîtier (11; 11'; 11 ") de la pompe, par un appendice annulaire (34d) faisant saillie hors de la face frontale (34c) de sa bride (34a; 34a'; 34a").

8.- Pompe-injecteur selon une des revendications 1 à 7. avec un évidement (29) foncé co-axialement par rapport au piston de pompe (17) à partir d'une face frontale côté entraînement (28) dans le boîtier (11; 11'; 11") de la pompe et qui sert à recevoir le manchon de régulation (23), pompe-injecteur caractérisée en ce qu'une chambre est constituée par un creux côté frontal (34e) sur la douille de guidage (34; 34'; 34") et par l'évidement (29) dans le boîtier (11; 11'; 11") de la pompe, cette chambre entourant et guidant axialement une bride annulaire (23a) se trouvant sur le manchon de régulation (23) et faisant saillie radialement.

9.- Pompe-injecteur selon la revendication 8, caractérisée en ce que, sur la bride annulaire (23a) du manchon de régulation (23) est fixé un goujon d'entraînement (26) faisant saillie axialement qui, en tant que partie du dispositif d'entraînement (27) d'une régulation à bras oscillant, est susceptible d'être actionné au moins indirectement par l'organe de réglage (24) de la quantité refoulée.

10.- Pompe-injecteur selon la revendication 3, caractérisée en ce que la vis de maintien (46), éventuellement unique, servant de moyen de maintien pour la douille de guidage (34"') est vissée à travers une boutonnière (55) dans la bride (34a"') de la douille de guidage (34"'), dans la bride de fixation (31"') du boîtier de pompe (11 "'), le manchon de régulation (23"') étant muni d'un bras oscillant (23b"') faisant saillie radialement qui, en tant que partie d'un dispositif d'entraînement (27"') d'une régulation par bras oscillant, est susceptible d'être actionné au moins indirectement par l'organe de réglage de la quantité refoulée (24"'), tandis que dans la zone de la bride de la douille de guidage (34"') est ménagé un évidement en forme de segment circulaire (59) permettant le passage du bras oscillant (23b"'), évidement dont les arêtes latérales de délimitation (59a, 59b) limitent l'étendue maximale de pivotement du bras oscillant (23b"') au moins dasn un sens de pivotement (R).

11.- Pompe-injecteur selon la revendication 10, caractérisée en ce que, au moyen de la douille de guidage (34"') susceptible de tourner dans une étendue limitée par la boutonnière (55) et d'être fixée par la vis de maintien (46), une (59a) des arêtes de délimitation limitant l'étendue de pivotement du bras oscillant (23b"') dans l'un (R) de ses sens de pivotement, est susceptible d'être réglée dans une position dans laquelle, lorsque le bras oscillant (23b"') s'applique contre cette arête de délimitation (59a), le piston de pompe (17) ou bien chacun des pistons de pompe des pompes-injecteurs montés sur un même moteur à combustion interne, ou bien chacun des pistons de pompe des pompes-injecteurs fabriqués avec le même réglage, occupent une position en rotation prédéterminée associée à une quantité déterminée de carburant refoulé.

12.- Pompe-injecteur selon une des revendications 3, 10 ou 11, caractérisée en ce que, comme moyens de fixation de la pompe-injecteur (10"'), on utilise une fixation par griffes de serrage (51) entourant au moins partiellement le groupe d'entraînement (38"'), et qui est constituée d'une griffe de serrage (54) bridée par une vis de fixation (52), d'une part, sur un contre-appui (53) sur le carter (32"') du moteur à combustion interne et, d'autre part, sur la vis de maintien ou bien les vis de maintien (46) de la douille de guidage (34"').

13.- Pompe-injecteur selon la revendication 12, caractérisée en ce qu'un fût (52a) de la vis de fixation (52) de la fixation par pinces de serrage (51) est enfilé à travers un évidement (31a"'), servant à fixer la position en rotation du boîtier (11"') de la pompe, dans la bride de fixation (31"') du boîtier (11"') de la pompe.
